# EUROPÄISCHE PATENTSCHRIFT

(11) **EP 2 024 555 B1**
(45) Veröffentlichungstag und Bekanntmachung des Hinweises auf die Patenterteilung: **06.10.2010**
(21) Anmeldenummer: 06753661.5
(22) Anmeldetag: 17.05.2006
(51) Int. Cl.: D06F 58/26, D06F 58/28, F26B 23/02

(54) **Gasbeheizter Wäschetrockner mit Heizungseinrichtung**
Gas-heated laundry dryer with heating device
Sèche-linge chauffé au gaz avec dispositif de chauffage

(43) Veröffentlichungstag der Anmeldung: 18.02.2009
(62) Teilanmeldung aus: 10001075.0
(73) Patentinhaber: Miele & Cie. KG, 33332 Gütersloh (DE)
(72) Erfinder: FREESE, Heinz, Niederlande (NL); JORDING, Wolfhard, 32584 Löhne (DE); RIEDEL, Wiebke, 33829 Borgholzhausen (DE); SCHIWY, Frank, 33332 Gütersloh (DE)
(86) Internationale Anmeldenummer: PCT/EP2006/004636
(87) Internationale Veröffentlichungsnummer: WO 2007/131531

(56) Entgegenhaltungen:
- WO-A-03/021029
- DE-A1- 10 332 338
- DE-A1- 10 332 339
- DE-A1- 19 633 505
- DE-A1- 19 925 276
- DE-B- 1 217 327
- FR-A- 1 397 357
- GB-A- 712 008
- US-A- 3 285 589
- US-A- 3 291 467
- US-A- 3 325 908
- US-A- 3 826 607
- US-A1- 2004 123 487

## Beschreibung

Gasbeheizter Wäschetrockner mit einer Heizungseinrichtung mit einem Gasbrenner und einem Ventil mit Gasdüse an dem Primärluft für die Flammbildung zuführbar ist, einem die Flamme umschließenden rohrförmigen Heizkanal an dessen Eintrittsöffnung Sekundärluft als Verbrennungsluft zuführbar ist und an dessen Austrittsöffnung den heißen Gasen Tertiärluft zumischbar ist, wobei der Heizkanal mit seiner Austrittsöffnung in einen Luftkanal für die Prozessluft mündet.

Es ist aus der US 3,291,467 bekannt, einen Wäschetrockner mit einer gasbeheizten Heizungseinrichtung zur Erwärmung des Prozessluftstromes auszubilden. Der Brenner der Heizungseinrichtung ist der Eintrittsöffnung eines Heizkanals vorgeschaltet. Der Heizkanal ist schräg noch oben ansteigend angeordnet und folgt damit der natürlichen Ausrichtung der Flamme. Bei dem Brenner des bekannten Wäschetrockners wird dem Gas Primärluft als Verbrennungsluft vor der Brenneroberfläche zugemischt und Sekundärluft am Eingang des Heizkanals. Am Ausgang des Heizkanals wird dem heißen Gas Tertiärluft zugeführt und als Prozessluftvolumenstrom durch die Trommel geleitet.

Bei dem bekannten Brenner handelt es sich um einen Brenner mit teilweiser Vormischung von Brenngas und Luft. Die sogenannte Primärluft wird durch Injektorwirkung der Gasdüsen angesaugt. Der Sekundärluftanteil und der Tertiärluftanteil werden über das Prozessluftgebläse angesaugt. Die Sekundärluft tritt am Brennerkopf in den Heizkanal ein und umspült die Flamme, um den Kontakt der Flamme mit den Wandungen des Heizkanals bzw. der Verbrennungskammer und damit den Wärmeübergang auf das Gehäuse zu verhindern. Die Tertiärluft tritt am Flammenende über Bohrungen in der Mantelfläche des Heizkanals ein. Die Tertiärluftöffnungen sind bezogen auf den Querschnitt des Heizkanals in der unteren Halbschale angeordnet, so dass ein Kontakt der Flamme mit der Heizkanalwand vermieden wird. Die Tertiärluft dient außerdem dazu, die Temperatur der Heißluft am Eintritt in den Prozessluftkanal auf Prozesslufttemperatur zu senken. Die Kontrolle der Gaszufuhr erfolgt über ein Ventil und eine Zündflammen- bzw. Zündfunkenüberwachung. Es hat sich gezeigt, dass trotz der konstruktiven Maßnahmen wie z.B. die schräg nach oben hin ansteigende Anordnung des Heizkanals sowie die Ausbildung der Tertiärluftzufuhr im Bereich des Flammenendes in der unteren Halbschale des Heizkanals noch keine besonders schadstoffarme Verbrennung erreicht werden kann.

Aus der DE 103 32 338 A1 sowie der DE 103 32 339 A1 ist eine Heizungseinrichtung für einen Wäschetrockner mit einem ersten Heizkanal und einem zweiten Heizkanal bekannt. Beide Heizkanäle weisen kreisrunde Querschnitte auf, wobei der zweite Heizkanal gegenüber dem ersten Heizkanal einen vergrößerten Querschnitt aufweist. Der Brennerkopf des Brenners ragt in die Eintrittsöffnung des ersten Heizkanals, wobei die axiale Mittellinie des Brenners unterhalb der Mittellinie des ersten Heizkanals liegt. Die Austrittsöffnung des ersten Heizkanals mündet exzentrisch nach unten versetzt in die Eintrittsöffnung des zweiten Heizkanals. Durch diese Maßnahme wird die Lufteintrittsöffnung für die Tertiärluft hauptsächlich an der Oberseite des zweiten Heizkanals ausgebildet. Dadurch wird erreicht, dass die aus dem ersten Heizkanal austretenden heißen Gase, die durch den Wärmeauftrieb nach oben strömen, im oberen Bereich des zweiten Heizkanals besser mit der Tertiärluft vermischt werden. Der erste Heizkanal weist außerdem eine Leiteinrichtung für an der Eintrittsöffnung eintretende Sekundärluft auf, die sich in Strömungsrichtung von einem mittleren oberen Abschnitt des ersten Heizkanals zur Austrittsöffnung des ersten Heizkanals abfallend erstreckt. Durch diese Maßnahme wird der Wärmeauftrieb der Flamme gemindert bzw. die Flamme am Ende des ersten Heizkanals nach unten geleitet. Es erfolgt eine schadstoffärmere Verbrennung mit geringerer Geräuschentwicklung.

Eine ähnlicher gasbeheizter Wäschetrockner mit Heizeinrichtung ist aus der US 3,826,607 bekannt. Auch hierbei sind zwei Heizkanäle vorhanden, wobei die Austrittsöffnung des ersten Heizkanals, in dem die Flammöffnung des Brenners mündet, einen kleineren Querschniitt hat, als die Eintrittsöffnung des zweiten Kanals, wobei der erste Kanal mit seiner Austrittsöffnung in den zweiten Kanal hineinragt.

Der konstruktive Aufbau mit erstem und zweiten Heizkanal erfordert jedoch einen höheren Aufwand in der Fertigung sowie bei der Montage der Heizungseinrichtung in einem Wäschetrockner. Das aus erstem und zweiten Heizkanal bestehende Bauteil ist als separates Bauteil bei der Montage exakt zum Brenner zu justieren, so dass auch tatsächlich die gewünschte Ausbildung der Luftströmung erreicht wird.

Der Erfindung liegt daher die Aufgabe zugrunde, eine gasbeheizte Heizungseinrichtung für möglichst schadstoffarmen und geräuscharmen Heizbetrieb auszubilden, die mit geringem Fertigungsaufwand herstellbar ist.

Erfindungsgemäß wird diese Aufgabe durch einen gasbeheizten Wäschetrockner mit einer Heizungseinrichtung mit dem erfindungsgemäß ausgebildeten Heizkanal gemäß den Merkmalen des Patentanspruchs 1. Vorteilhafte Ausgestaltungen und Weiterbildungen der Erfindung ergeben sich aus den nachfolgenden Unteransprüchen.

Die mit der Erfindung erreichbaren Vorteile bestehen neben der besonders gleichmäßigen Temperaturverteilung im Heizkanal in dem kompakten Aufbau der Heizungseinrichtung, welche als Modul mit Heizkanal, Ventil, Brenner, Zündvorrichtung und Temperaturüberwachung bei der Montage an einem einzigen Befestigungspunkt im Wäschetrockner fixiert und ausgerichtet werden kann. Die ringförmige Blende in der Austrittsöffnung bewirkt, dass die Flamme bzw. der heiße Luftstrom im Heizkanal durch die eintretende Sekundärluft und Tertiärluft zentriert wird. Dadurch wird der Kontakt der Flamme mit der Wand des Heizkanals vermieden. Das Temperaturprofil im Heizkanal ist gleichmäßig mit insgesamt niedriger Temperatur ohne Temperaturspitzen durch Schlierenbildung. Dies wirkt sich vorteilhaft auf den Schadstoffanteil in der Verbrennungsluft aus.

Ein Ausführungsbeispiel der Erfindung ist in den Zeichnungen rein schematisch dargestellt und wird nachfolgend näher beschrieben. Es zeigen:
- Figur 1: schematisch die Anordnung der gasbeheizten Heizungseinrichtung 5 in einem Wäschetrockner,
- Figur 2: schematisch die gasbeheizte Heizungseinrichtung 5 mit Darstellung der Luft- zufuhr,
- Figur 3: die Heizungseinrichtung 5 in perspektivischer Darstellung mit Sicht auf die Aus- trittsöffnung 19 des Heizkanals 16,
- Figur 4: die Austrittsöffnung 19 des Heizkanals 16 in der Vorderansicht,
- Figur 5: die Heizungseinrichtung 5 in perspektivischer Darstellung mit Sicht auf den Träger 24 für den Gasbrenner 11 und das Ventil 25 und
- Figur 6: die Positionierhilfe 39, 40 für die Heizungseinrichtung 5 im Luftkanal 3 als Einzelheit.

In der Figur 1 ist der Aufbau eines gasbeheizten Wäschetrockners mit schematischer Darstellung der Luftführung von Prozessluft und Verbrennungsluft gezeigt. Der Wäschetrockner weist eine drehbar gelagerte Trommel 1 zur Aufnahme der zu trocknenden Wäsche auf, die durch eine Tür 2 verschlossen ist. Dem Luftkanal 3 zum Trommeleingang 4 ist die gasbeheizte Heizungseinrichtung 5 zur Erhitzung der Trockenluft vorgeschaltet. Die Trockenluft wird im Bereich der gasbeheizten Heizungseinrichtung 5 aus der Raumluft angesaugt und als Prozessluftstrom durch die Trommel 1 geleitet. Die Prozessluft wird über das Prozessluftgebläse 6, welches dem Luftkanal 7 am Trommelausgang 8 nachgeschaltet ist, angesaugt und dann über die Abluftöffnung 9 an die Umgebung abgegeben. Über die Bedien- und Anzeigeeinrichtung 10 kann ein Trockenprogramm angewählt und können Informationen zu Sicherheitsfunktionen angezeigt werden.

In der Figur 2 ist die gasbeheizte Heizungseinrichtung schematisch mit Darstellung der Luftzufuhr gezeigt. Der Gasbrenner 11 ist mit einem Venturirohr 12 ausgebildet, an dessen Flammöffnung eine gelochte Brennerplatte 13 eingesetzt ist. Die Primärluft L1 zur Flammenbildung wird über die Primärluftöffnung 14 im Bereich der Gasdüse durch die Injektorwirkung von Gasdüse (nicht näher dargestellt) und Venturirohr 12 angesaugt. Der Kopf des Gasbrenners 11 mündet in die Eintrittsöffnung 15 des Heizkanals 16. Der Brennerplatte 13 ist ein Glühzünder 17 zugeordnet. Der Gasbrenner 11 ist bezüglich seiner axialen Mittellinie exzentrisch versetzt im Heizkanal 16 angeordnet (siehe auch Figur 4). An der stirnseitigen Eintrittsöffnung 15 des Heizkanals 16 wird der Flamme 18 Sekundärluft L2 als Verbrennungsluft zugeführt. Bedingt durch die konstruktive Ausgestaltung der Heizungseinrichtung 5 ist der Sekundärluftanteil, der an der Flamme 18 vorbei strömt, derart angepasst, dass die Flamme moduliert aber nicht zu stark gekühlt wird. Dadurch ist der Kohlenmonoxid-Anteil gering. In der Austrittsöffnung 19 des Heizkanals 16 ist eine ringförmig ausgebildete Blende 20 angeordnet. In dem freien Querschnitt zwischen der Wand des Heizkanals 16 und dem Außendurchmesser der Blende 20 wird den heißen Gasen Tertiärluft L3 zur Kühlung zugemischt und als Prozessluftstrom PL durch die Trommel 1 (siehe Figur 1) geführt. Die Tertiärluft L3 strömt entgegen der Flammrichtung in den Heizkanal 16 ein und erfährt im Bereich der Blende 20 eine Vermischung mit den heißen Gasen im Heizkanal 16 sowie eine Umlenkung in den Luftkanal für die Prozessluft PL. Durch eine derartige Luftzufuhr wird der größte Luftanteil zum Trocknen der Wäsche erst hinter der Flamme 18 zugemischt.

In der Figur 3 ist die Heizungseinrichtung 5 in perspektivischer Darstellung mit Sicht auf die Austrittsöffnung 19 des Heizkanals 16 gezeigt. Die ringförmig ausgebildete Blende 20 ist exzentrisch (siehe auch Figur 4) in der Austrittsöffnung 19 angeordnet. Die Blende 20 weist am Außendurchmesser einen rohrförmigen Stutzen 21 auf, dessen äußerer Durchmesser geringer als der Durchmesser des Heizkanals 16 bemessen ist. Dieser rohrförmige Stutzen 21 bildet das Verbindungsstück zum nicht näher dargestellten Luftkanal 3 für die Prozessluftführung zum Trommeleingang 4 (siehe Figur 1). Die Blende 20 ist an mindestens einem Befestigungspunkt in den aneinandergrenzenden Mantellinien von Heizkanal 16 und Stutzen 21 in der Austrittsöffnung 19 des Heizkanals 16 fixiert. Der Heizkanal 16 weist mindestens eine rohreinwärts gerichtete bis an den Rand der Blende 20 ragende Wölbung 22 auf, deren Wandabschnitt einen weiteren Befestigungspunkt für die Blende 20 bildet. Die Wölbung 22 ist entlang eines in Umfangsrichtung des Heizkanals 16 ausgeführten Einschnitts angeordnet. Der frei bleibende Querschnitt zwischen der Wand des Heizkanals 16 und dem Außendurchmesser der Blende 20 in der stirnseitigen Austrittsöffnung 19 bildet die Einströmungsöffnung für Tertiärluft L3. Der Einströmungsöffnung ist in Richtung der Flamme 18 ein in den Heizkanal 16 hinein ragender Thermostat 28 zugeordnet. Der Thermostat 28 reagiert auf Luftausfall und auf Luftdrosselung.

An dem Heizkanal 16 ist im unteren Bereich der Eintrittsöffnung 15 in Verlängerung der unteren Mantellinie ein Träger 24 für das Ventil 25 und den Gasbrenner 11 befestigt. Der Träger 24 positioniert den Gasbrenner 11 in der Eintrittsöffnung 15 des Heizkanals 16. Der Träger 24 ist mit einem Befestigungsfuß 26 zur Befestigung der gesamten Heizungseinrichtung 5 in einem Wäschetrockner ausgebildet. Im oberen Bereich der Eintrittsöffnung 15 ist in Verlängerung der oberen Mantellinie des Heizkanals 16 eine Befestigungslasche 27 angeordnet, die den Brenner 11 in einer vertikalen Querschnittsebene (siehe auch Figur 4) des Heizkanals 16 fixiert. Diese Befestigungslasche 27 trägt außerdem einen Thermostat 29 zur Erkennung eines Fehlerzustandes, der im Einströmungsbereich der Sekundärluft L2 angeordnet ist. Der Thermostat 29 ist der Eintrittsöffnung 15 vorgeschaltet und reagiert bei Luftausfall und Rückströmung der Luft z.B. bei Windlast auf die Abluftöffnung 9, wenn keine Rückstauklappe im Abluftsystem vorhanden ist, oder bei Ausfall des Prozessluftgebläses 6. Zur Überwachung der Flamme ist dem Glühzünder 17 hinter einem Ausschnitt in der Wand des Heizkanals 16 ein Sensorthermostat 30 zugeordnet, der auf Infrarotstrahlung reagiert.

Die Figur 4 zeigt eine Ansicht auf die Stirnseite der Austrittsöffnung 19 des Heizkanals 16. Der Kreismittelpunkt 31 der Blende 20 ist bei dem gezeigten Ausführungsbeispiel gegenüber der vertikalen Mittellinie 32 und der horizontalen Mittellinie 33 der Austrittsöffnung 19 bzw. des Heizkanals 16 exzentrisch versetzt angeordnet. Die vertikale Mittellinie der Brennerplatte 13 am Brennerkopf des Gasbrenners und die vertikale Mittellinie der Blende 20 sind auf einer gemeinsamen vertikalen Querschnittsebene 34 des Heizkanals 16 angeordnet. Die vertikale Querschnittsebene 34 ist parallel um das Maß X (ca. 7 mm) versetzt zur vertikalen Mittellinie 32 der Austrittsöffnung 19 des Heizkanals 16 angeordnet. Die horizontale Mittellinie der Brennerplatte 13 ist um das Maß Y (ca. 7 mm) zur Mittellinie 33 der Austrittsöffnung versetzt. Der Thermostat 28 im Bereich der Eintrittsöffnung für die Tertiärluft L3 ist auf der Umfangslinie des Heizkanals 16 unter dem Winkel α zur vertikalen Mittellinie 32 positioniert. Der Glühzünder 17 ist auf der Umfangslinie des Heizkanals im Bereich der Brennerplatte 13 vorzugsweise unter dem gleichen Winkel α (25° bis 30°) zur vertikalen Mittellinie 32 positioniert. Der dem Glühzünder 17 zugeordnete Sensorthermostat 28 ist vorzugsweise am Umfang des Heizkanals 16 im Bereich der horizontalen Mittellinie 33 angeordnet. Der Sensorthermostat 30 ist im Winkel β (55° bis 60°) positioniert.

In der Figur 5 ist die Heizungseinrichtung 5 in perspektivischer Darstellung mit Sicht auf die Eintrittsöffnung des Heizkanals 16 und den Träger 24 für den Gasbrenner 11 und das Ventil 25 gezeigt. Der Träger 24 weist den in Figur 3 schon beschriebenen Befestigungsfuß 26 auf. Der Befestigungsfuß 26 ist als einstückig mit dem Träger 24 verbundener Winkel ausgebildet, welcher an seinem Rand stufenartige Positionierlaschen 35 aufweist. Die Positionierlaschen 35 hintergreifen eine Aufnahme an der Bodenplatte (nicht näher dargestellt) des Wäschetrockners und halten die gesamte Heizungseinrichtung 5 in Einbauposition. Zusätzlich kann die Heizungseinrichtung 5 noch über eine Schraubverbindung 36 oder dgl. fixiert werden. Der Träger 24 ist in seiner Längsrichtung mit einer Sicke 37 zur Stabilisierung ausgebildet. In dem gezeigten Ausführungsbeispiel ist der Gasbrenner 11 mittels einer unlösbaren Verbindung 38 (Clinchen, Nieten) am Träger 24 sowie an der Befestigungslasche 27 befestigt. Das Ventil 25 ist als Einheit mittels einer lösbaren Befestigung z.B. einer Schraubverbindung (nicht als Einzelheit dargestellt) auf dem Träger 24 montiert. Dadurch ist es möglich, die Ventileinheit für unterschiedliche Gasarten austauschbar an der im Wäschetrockner eingebauten Heizungseinrichtung 5 zu gestalten. Die Heizungseinrichtung 5 weist im Austrittsbereich 19 der heißen Luft bzw. in ihrem Anschlussbereich zum Luftkanal 3 eine Positionierhilfe auf, die gewährleistet, dass Heizkanal 16, Blende 20 und Gasbrenner 11 in der gewünschten Position im Gerät fixiert sind. Der rohrförmige Stutzen 5 weist dazu eine annähernd v-förmige Aufnahme 39 auf, in die ein Ansatz 40 am Luftkanal 3 einrastet.

In Figur 6 ist die Positionierhilfe 39, 40 für die Heizungseinrichtung 5 im Luftkanal 3 vergrößert dargestellt.

Der in Figur 3 dargestellte Thermostat 29 zur Erkennung eines Fehlerzustandes kann auch in anderer Weise der Eintrittsöffnung vorgeschaltet werden. Es ist z.B. auch eine separate Halterung für den Thermostat 29 möglich, die der Eintrittsöffnung 15 zugeordnet ist. Ein solcher Thermostat 29 kann mit geringem Aufwand in alle gängigen Wäschetrockner mit Gasbrennern integriert werden. Über den Thermostat wird ein Rückschlag der Flamme 18 aus der Eintrittsöffnung 15 erkannt. Im Fehlerfall wird die Gaszufuhr zum Gasbrenner 11 sofort unterbrochen. Vorzugsweise ist der Thermostat mit einer manuellen Reset-Funktion ausgebildet.

## Patentansprüche

1. Gasbeheizter Wäschetrockner mit einer Heizungseinrichtung (5), mit einem Gasbrenner (11) und einem Ventil (25) mit Gasdüse, an dem Primärluft (L1) für die Flammbildung zuführbar ist, einem die Flamme (18) umschließenden rohrförmigen Heizkanal (16) an dessen Eintrittsöffnung (15) Sekundärluft (L2) als Verbrennungsluft zuführbar ist und an dessen Austrittsöffnung (19) den heißen Gasen Tertiärluft (L3) zumischbar ist, wobei der Heizkanal (16) mit seiner Austrittsöffnung (19) in einen Luftkanal (3) für die Prozessluft (PL) mündet,
**dadurch gekennzeichnet,**
**dass** in der Austrittsöffnung (19) des Heizkanals (16) eine ringförmig ausgebildete Blende (20) mit einem am Außendurchmesser angeordneten rohrförmigen Stutzen (21) ausgebildet ist, dessen äußerer Durchmesser geringer als der Durchmesser des Heizkanals (16) bemessen ist, angeordnet ist, die ein Zentrieren der Flamme (18) bzw. des heißen Luftstroms durch die eintretende Sekundärluft (L2) und Tertiärluft (L3) bewirken kann, wobei der rohrförmiger Stutzen (21) in den sich an den Heizkanal (16) anschließenden Luftkanal (3) für die Prozessluft (PL) mündet.

2. Gasbeheizter Wäschetrockner mit einer Heizungseinrichtung (5) nach Anspruch 1,
**dadurch gekennzeichnet,**
**dass** der Kreismittelpunkt (31) der Blende (20) gegenüber der vertikalen und/oder der horizontalen Mittellinie (33) der Austrittsöffnung (19) exzentrisch versetzt angeordnet ist.

3. Gasbeheizter Wäschetrockner mit einer Heizungseinrichtung (5) nach Anspruch 1,
**dadurch gekennzeichnet,**
**dass** der rohrförmige Stutzen (21) der Heizungseinrichtung (5) mit einer Aufnahme (39) und der Luftkanal (3) der Prozessluftführung mit einem Ansatz (40) als Positionierhilfe für die Heizungseinrichtung (5) im Luftkanal (3) der Prozessluftführung aufweist.

4. Gasbeheizter Wäschetrockner mit einer Heizungseinrichtung (5) nach einem der Ansprüche 1 bis 3,
**dadurch gekennzeichnet,**
**dass** die vertikale Mittellinie (32) der Flammaustrittsöffnung bzw. Brennerplatte (13) am Brennerkopf des Gasbrenners (11) und die vertikale Mittellinie (32) der Blende (20) auf einer gemeinsamen vertikalen Querschnittsebene (34) des Heizkanals (16) angeordnet sind.

5. Gasbeheizter Wäschetrockner mit einer Heizungseinrichtung (5) nach Anspruch 4,
**dadurch gekennzeichnet,**
**dass** die vertikale Querschnittsebene (34) parallel um das Maß X versetzt zur vertikalen Mittellinie (32) des Heizkanals (16) angeordnet ist.

6. Gasbeheizter Wäschetrockner mit einer Heizungseinrichtung (5) nach einem der Ansprüche 1 bis 5,
**dadurch gekennzeichnet,**
**dass** die Blende (20) an mindestens einem Befestigungspunkt in den aneinandergrenzenden Mantellinien von Heizkanal (16) und Stutzen (21) in der Austrittsöffnung (19) des Heizkanals (16) fixiert ist.

7. Gasbeheizter Wäschetrockner mit einer Heizungseinrichtung (5) nach einem der Ansprüche 1 bis 6,
**dadurch gekennzeichnet,**
**dass** der Heizkanal (16) mindestens eine rohreinwärts gerichtete bis an den Rand der Blende (20) ragende Wölbung (22) aufweist, deren Wandabschnitt einen Befestigungspunkt für die Blende (20) bildet.

8. Gasbeheizter Wäschetrockner mit einer Heizungseinrichtung (5) nach Anspruch 7,
**dadurch gekennzeichnet,**
**dass** die Wölbung (22) entlang eines in Umfangsrichtung des Heizkanals (16) ausgeführten Einschnitts (23) angeordnet ist.

9. Gasbeheizter Wäschetrockner mit einer Heizungseinrichtung (5) Anspruch 1,
**dadurch gekennzeichnet,**
**dass** der frei bleibende Querschnitt zwischen Heizkanalwand und Außendurchmesser der Blende (20) in der stirnseitigen Austrittsöffnung (19) des Heizkanals (16) eine Einströmungsöffnung für Tertiärluft (L3) bildet.

10. Gasbeheizter Wäschetrockner mit einer Heizungseinrichtung (5) nach Anspruch 9,
**dadurch gekennzeichnet,**
**dass** die Tertiärluft (L3) entgegen der Flammrichtung in den Heizkanal (16) einströmt und im Bereich der Blende (20) eine Vermischung mit den heißen Gasen im Heizkanal (16) sowie eine Umlenkung in den Luftkanal (3) für die Prozessluft (PL) erfährt.

## Claims

1. Gas-heated tumble dryer having a heating device (5), having a gas burner (11) and a valve (25) comprising a gas nozzle, at which valve primary air (L1) can be supplied to form a flame, a tubular heating channel (16) which encloses the flame (18) and at the inlet opening (15) of which secondary air (L2) can be supplied as combustion air and at the outlet opening (19) of which tertiary air (L3) can be mixed into the hot gases, the outlet opening (19) of the heating channel (16) opening into an air channel (3) for the process air (PL), **characterised in that** an annularly shaped stop plug (20) having a tubular connecting piece (21) arranged on the outer diameter thereof is arranged in the outlet opening (19) of the heating channel (16), the outer diameter of said connecting piece being dimensioned smaller than the diameter of the heating channel (16), said stop plug being able to cause centring of the flame (18) or the hot air stream by means of the entering secondary air (L2) and tertiary air (L3), the tubular connecting piece (21) opening into the air channel (3), connected to the heating channel (16), for the process air (PL).

2. Gas-heated tumble dryer having a heating device (5) according to claim 1, **characterised in that** the centre (31) of the circle of the stop plug (20) is arranged eccentrically offset from the vertical and/or horizontal centreline (33) of the outlet opening (19).

3. Gas-heated tumble dryer having a heating device (5) according to claim 1, **characterised in that** the tubular connecting piece (21) of the heating device (5) comprises a recess (39) and the air channel (3) for process air conveyance comprises a shoulder (40) as a positioning means for the heating device (5) in the air channel (3) for process air conveyance.

4. Gas-heated tumble dryer having a heating device (5) according to any one of claims 1 to 3, **characterised in that** the vertical centreline (32) of the flame outlet opening or burner plate (13) is arranged on the burner head of the gas burner (11) and the vertical centreline (32) of the stop plug (20) is arranged on a common vertical cross-sectional plane (34) of the heating channel (16).

5. Gas-heated tumble dryer having a heating device (5) according to claim 4, **characterised in that** the vertical cross-sectional plane (34) is arranged parallel to and offset by the amount X from the vertical centreline (32) of the heating channel (16).

6. Gas-heated tumble dryer having a heating device (5) according to any one of claims 1 to 5, **characterised in that** the stop plug (20) is fixed at at least one fastening point in the mutually adjacent surface lines of the heating channel (16) and connecting piece (21) in the outlet opening (19) of the heating channel (16).

7. Gas-heated tumble dryer having a heating device (5) according to any one of claims 1 to 6, **characterised in that** the heating channel (16) comprises at least one enlargement (22), which is directed towards the inside of the tube and projects up to the edge of the stop plug (20), the wall portion of which enlargement forms a fastening point for the stop plug (20).

8. Gas-heated tumble dryer having a heating device (5) according to claim 7, **characterised in that** the enlargement (22) is arranged along an indentation (23) formed in the circumferential direction of the heating channel (16).

9. Gas-heated tumble dryer having a heating device (5) according to claim 1, **characterised in that** the cross-section which is left free between the heating channel wall and the outer diameter of the stop plug (20) forms an inflow opening for tertiary air (L3) in the end-face outlet opening (19) of the heating channel (16).

10. Gas-heated tumble dryer having a heating device (5) according to claim 9, **characterised in that** the tertiary air (L3) flows into the heating channel (16) contrary to the flame direction, and in the region of the stop plug (20) is mixed with the hot gases in the heating channel (16) and diverted into the air channel (3) for the process air (PL).

## Revendications

1. Sèche-linge chauffé au gaz avec un équipement de chauffe (5), avec un brûleur à gaz (11) et une soupape (25) avec buse à gaz, auquel de l'air primaire (L1) peut être acheminé pour la formation de flamme, une gaine de chauffe (16) tubulaire entourant la flamme (18), gaine à l'ouverture d'entrée (15) de laquelle de l'air secondaire (L2) peut être acheminé en tant qu'air de combustion et à l'ouverture de sortie (19) de laquelle de l'air tertiaire (L3) peut être mélangé aux gaz chauds, la gaine de chauffe (16) débouchant avec son ouverture de sortie (19) dans une gaine d'air (3) pour de l'air de process (PL), **caractérisé en ce que**,
dans l'ouverture de sortie (19) de la gaine de chauffe (16), il est disposé un écran (20) constitué sous forme annulaire avec une tubulure (21) de forme tubulaire disposé au niveau du diamètre extérieur et dont le diamètre extérieur est dimensionné plus petitement que le diamètre de la gaine de chauffe (16), écran qui peut provoquer un centrage de la flamme (18) ou du flux d'air chaud par l'air secondaire (L2) et l'air tertiaire (L3) entrants, la tubulure (21) de forme tubulaire débouchant dans la gaine d'air (3) de l'air de process (PL), qui se raccorde à la gaine de chauffe (16).

2. Sèche-linge chauffé au gaz avec un équipement de chauffe (5) selon la revendication 1,
**caractérisé en ce que**
le centre de cercle (31) de l'écran (20) est, par rapport à la ligne médiane (33) verticale et/ou horizontale de l'ouverture de sortie (19), disposé avec un décalage excentré.

3. Sèche-linge chauffé au gaz avec un équipement de chauffe (5) selon la revendication 1,
**caractérisé en ce que**
la tubulure (21) de forme tubulaire de l'équipement de chauffe (5) est munie d'un logement (39), et la gaine d'air (3) de la conduite d'air de process est munie d'un bout (40) en tant qu'aide au positionnement pour l'équipement de chauffe (5) dans la gaine d'air (3) de la conduite d'air de process.

4. Sèche-linge chauffé au gaz avec un équipement de chauffe (5) selon l'une quelconque des revendications 1 à 3,
**caractérisé en ce que**
la ligne médiane (32) verticale de l'ouverture de sortie de flamme ou de la plaque de brûleur (13) est disposée au niveau de la tête de brûleur du brûleur à gaz (11), et la ligne médiane (32) verticale de l'écran (20) est disposée sur un plan de section transversale (34) vertical commun de la gaine de chauffe (16).

5. Sèche-linge chauffé au gaz avec un équipement de chauffe (5) selon la revendication 4,
**caractérisé en ce que**
le plan de section transversale (34) vertical est disposé parallèlement avec un décalage de dimension X par rapport à la ligne médiane (32) verticale de la gaine de chauffe (16).

6. Sèche-linge chauffé au gaz avec un équipement de chauffe (5) selon l'une quelconque des revendications 1 à 5,
**caractérisé en ce que**
l'écran (20) est fixé, au niveau d'au moins un point de fixation, dans les lignes d'enveloppe contiguës de la gaine de chauffe (16) et de la tubulure (21) dans l'ouverture de sortie (19) de la gaine de chauffe (16).

7. Sèche-linge chauffé au gaz avec un équipement de chauffe (5) selon l'une quelconque des revendications 1 à 6,
**caractérisé en ce que**
la gaine de chauffe (16) présente au moins un bombement (22) dirigé vers l'intérieur du tube et s'étendant jusqu'au bord de l'écran (20), bombement dont le tronçon de paroi forme un point de fixation pour l'écran (20).

8. Sèche-linge chauffé au gaz avec un équipement de chauffe (5) selon la revendication 7,
**caractérisé en ce que**
le bombement (22) est disposé le long d'une entaille (23) réalisée dans la direction circonférentielle de la gaine de chauffe (16).

9. Sèche-linge chauffé au gaz avec un équipement de chauffe (5) selon la revendication 1,
**caractérisé en ce que**
la section transversale restant libre entre la paroi de gaine de chauffe et le diamètre extérieur de l'écran (20) forme une ouverture d'entrée de l'air tertiaire (L3) dans l'ouverture de sortie (19), côté frontal, de la gaine de chauffe (16).

10. Sèche-linge chauffé au gaz avec un équipement de chauffe (5) selon la revendication 9,
**caractérisé en ce que**
l'air tertiaire (L3) entre dans la gaine de chauffe (16) à l'inverse de la direction de flamme et subit, dans la zone de l'écran (20), un mélange avec les gaz chauds dans la gaine de chauffe (16) ainsi qu'une déviation vers l'intérieur de la gaine d'air (3) de l'air de process (PL).
